# EUROPÄISCHE PATENTSCHRIFT

(11) **EP 1 448 323 B1**
(45) Veröffentlichungstag und Bekanntmachung des Hinweises auf die Patenterteilung: **06.07.2005**
(21) Anmeldenummer: 02781267.6
(22) Anmeldetag: 18.10.2002
(51) Int. Cl.: B21C 37/08

(54) **VORRICHTUNG ZUR HERSTELLUNG EINES ROHRES**
DEVICE FOR PRODUCTION OF A TUBE
DISPOSITIF DE FABRICATION D'UN TUBE

(30) Priorität: 27.10.2001 DE 10153144
(43) Veröffentlichungstag der Anmeldung: 25.08.2004
(73) Patentinhaber: SMS Meer GmbH, 41069 Mönchengladbach (DE)
(72) Erfinder: NICOLAI, Franz, 45468 Mülheim (DE); HEIMANN, Bernhard, 47447 Moers (DE)
(74) Vertreter: Valentin, Ekkehard, Dipl.-Ing.
(86) Internationale Anmeldenummer: PCT/EP2002/011665
(87) Internationale Veröffentlichungsnummer: WO 2003/045601

(56) Entgegenhaltungen:
- FR-A- 1 450 279
- GB-A- 878 713
- US-A- 5 309 746
- US-A- 5 868 299

## Beschreibung

Die Erfindung betrifft eine Vorrichtung zur Herstellung eines im Querschnitt polygonförmigen, vorzugsweise rechteckigen, Rohres, die eine Rohrschweißeinheit aufweist, in der aus einem flächigen Metallband das Rohr geformt und dieses an der sich ergebenden Nahtstelle verschweißt wird, sowie eine sich der Rohrschweißeinheit in Förderrichtung des Rohres anschließende Walzeinheit, die das Rohr im wesentlichen in die gewünschte, im Querschnitt polygonförmige Kontur walzt, wobei der Walzeinheit in Förderrichtung des Rohres eine Bombierwalzeneinheit nachgeordnet ist, die für zumindest zwei sich gegenüberliegende Rohrseiten des Rohres ballig konvexe Walzen aufweist, wie durch die GB-A-878713 bekanntgeworden.

Weitere Vorrichtungen dieser Art zur Herstellung von Längsnaht-Rohren sind bekannt. In der **DE-AS 12 89 814** wird beschrieben, wie aus einem Metallband, das einer Rohrschweißanlage zugeführt wird, ein Rohr geformt wird. Zur Fertigstellung des Rohres muss das rohrförmig geformte Metallband an der sich ergebenden Nahtstelle verschweißt werden. In der **DE-OS 19 23 241** und in der **DE 32 12 365 C2** finden sich hierzu konstruktive Details zur Ausgestaltung der benötigten Walzen, die das Rohr beim Schweißen halten, sowie der Steuerung des Schweißstrahls.

Aus dem geschweißten, im Querschnitt noch kreisförmigen Rohr kann in einem nachfolgenden Walzprozess ein Rohr mit rechteckigem Querschnitt geformt werden. Dabei wirken entsprechend ausgeformte Walzenpaare auf das Rohr ein; in der Regel sind die Walzenpaare in einer Anzahl sich hintereinander in Förderrichtung des Rohres anschließenden Kalibriergerüsten angeordnet. Ziel ist es dabei, das Rohr so zu formen, dass es die gewünschte Kontur, beispielsweise die Rechteckform, ideal annimmt.

Damit das geschweißte Rohr, das durch den Umformungs- und Schweißprozess erheblichen Spannungen ausgesetzt ist, entlang seiner Längsachse gerade ist, ist weiterhin ein nachgeschalteter Richtprozess erforderlich, bei dem die Geradheit des Rohres durch "Geradebiegen" erzeugt wird.

Insbesondere bei der Herstellung von Rechteckrohren hat es sich dabei als problematisch herausgestellt, dass das Rohrmaterial aufgrund seiner inneren Spannungen die Tendenz hat, sich auszuwölben, so dass sich nicht die gewünschte Rechteckkontur ergibt; vielmehr sind die Seiten des Rechtecks, vor allem die längeren Seiten, zumindest minimal konvex nach außen gewölbt, was eine Formabweichung im Vergleich zur gewünschten Kontur bedeutet.

Der Erfindung liegt daher die Aufgabe zugrunde, eine Vorrichtung der eingangs genannten Art so weiterzuentwickeln, dass die beschriebenen Nachteile eliminiert werden.

Diese Aufgabe wird erfindungsgemäß durch die im unabhängigen Anspruch enthaltenen Merkmale gelöst.

Insofern stellt die Erfindung also darauf ab zu vermeiden, dass die Präzision und Effizienz des Richtvorgangs leidet, wenn neben den Richtkräften zusätzliche Kräfte auf das Rohr wirken, die vorwiegend vom Bombier-Walzprozess zu erwarten sind. Damit dieser Prozess den Richtvorgang nicht stört, wird die Bombiereinheit "schwimmend" ausgebildet, die Bombierwalzen werden folglich abhängig von der Rohrauslenkung - bedingt durch das Richten des Rohres - lastfrei der Rohrauslenkung folgend nachgeführt. In vorteilhafter Weise hat das gefertigte Vieleck- oder Rechteckrohr exakt die gewünschte Kontur; unerwünscht ausgewölbte Seiten sind nicht mehr vorhanden.

Vorzugsweise weisen die Mittel zur Führung der Bombierwalzeneinheit mindestens eine Bewegungseinheit auf, mit der die Bombierwalzeneinheit quer zur Längsrichtung des Rohres bewegt werden kann. Besonders bevorzugt stellen diese Mittel einen Regelkreis dar, bestehend aus mindestens einem Sensor, einer Regelung und mindestens einer Bewegungseinheit.

Als Bewegungseinheit kann ein elektrisches Betätigungselement vorgesehen werden, insbesondere ein solches mit einem Elektromotor und einem Getriebe. Als Getriebe kann eine Gewindespindel zur linearen Bewegung der Walzen vorgesehen werden. Alternativ kann als Bewegungseinheit auch ein hydraulisches Betätigungselement zum Einsatz kommen, insbesondere ein Kolben-Zylinder-System.

Zur Optimierung des Walzergebnisses des Bombierungsvorganges können Einstellmittel vorgesehen werden, mit denen der radiale Abstand der Bombierwalzen eingestellt werden kann.

Mit Vorteil können die Mittel zur Führung der Bombierwalzeneinheit die Walzen relativ zu einem ortsfesten Bombier-Walzgerüst bzw. -Walzenständer bewegen. Zur Verbesserung der Herstellung eines Rechteckrohres ist schließlich weiterbildungsgemäß vorgesehen, dass die Bombierwalzeneinheit mindestens zwei Walzenpaare aufweist, deren Achsen zum Walzen des Rechteckrohres relativ zueinander rechtwinklig verdreht angeordnet sind.

In der Zeichnung sind Ausführungsbeispiele der Erfindung dargestellt. Es zeigen:
- Fig. 1: schematisch den Aufbau einer Vorrichtung zur Herstellung eines Rechteckrohres,
- Fig. 2: ein geringfügig abgewandelter Aufbau der Vorrichtung gemäß Fig. 1,
- Fig. 3: den Schnitt durch eine Bombierwalzeneinheit in Förderrichtung des Rohres und
- Fig. 4: eine alternative Ausgestaltung zu Fig. 3.

In Fig. 1 ist schematisch der Aufbau einer Vorrichtung 1 dargestellt, auf der ein Rechteckrohr 2 gefertigt wird. Der Vorrichtung 1 wird von links - in Förderrichtung R - ein flaches Metallband 19 zugeführt. Dieses wird in nicht näher dargestellter, bekannter Weise zu einem im Querschnitt kreisförmigen Rohr gebogen, das in der Rohrschweißeinheit 3 verschweißt wird, d. h. das zum Rohr gebogene Metallband wird an der sich ergebenden Nahtstelle mittels des nur sehr schematisch dargestellten Schweißgeräts 20 verschweißt. Während des Schweißvorgangs wird das Rohr 2 durch die Walzen 21 geführt.

Am Ende der Rohrschweißeinheit 3 liegt das fertige, im Querschnitt kreisförmige Rohr 2 vor, was in Fig. 1 schematisch angegeben ist. Dieses Rohr 2 soll nun zu einem Rechteckrohr umgeformt werden. Hierfür ist die Walzeinheit 4 vorgesehen, die aus mehreren - in Fig. 1 aus zwei - Kalibrierwalzeinheiten besteht, die in Förderrichtung R hintereinander angeordnet sind. Je zwei zusammenwirkende Kalibrierwalzenpaare 22, 23, 22' und 23' formen allmählich bis zum Ende der Walzeinheit 4 das gewünschte Rechteckprofil, was in Fig. 1 wiederum schematisch angedeutet ist. Im Ausführungsbeispiel erfolgt dies durch vier Walzenpaare 22, 23, 22' und 23', die jeweils um 90° verdreht angeordnet sind.

Infolge der durch den Schweißprozess und den Umformprozess bedingten Spannungen im Rohr 2 ist dieses zunächst nicht entlang seiner Längsrichtung L gerade. Deshalb wird ein Richtprozess nachgeschaltet, der die Geradheit des Rohres erzeugt. In Fig. 1 ist nur sehr schematisch angedeutet, wie dies geschieht: Die Richteinheit 10 besteht vorliegend aus einem Element, das weitgehend senkrecht zur Längsachse L des Rohres 2 eine Kraft auf das Rohr ausüben kann. Wie in der Fig. 1 zu sehen, wird das Rohr 2 dadurch senkrecht zur Förderrichtung R ausgelenkt. Da das Rohr 2 durch die Walzenpaare 22 bzw. 23' der (in Förderrichtung R betrachtet letzten) Kalibriergerüste gehalten wird, wird bei der Auslenkung des Rohres 2 durch die Richteinheit 10 eine Biegeverformung im Rohr 2 induziert, die der im Rohr bereits enthaltenen Biegung entgegengerichtet ist.

Insgesamt wird das Rohr damit "gerade gebogen". Der Richtprozess findet dabei in den beiden Achsen statt, die senkrecht zur Längsrichtung L des Rohres 2 stehen (in Fig. 1 ist nur die Biegung um die eine Achse dargestellt). Weiterhin erfolgt der Richtprozess automatisch, wobei allerdings in der Fig. 1 hierzu keine nähere Darstellung enthalten ist. Der Richtprozess entspricht dem allgemeinen Stand der Technik.

In Fig. 2 ist schematisch dargestellt, dass die Richteinheit 10 auch aus mehreren Drückelementen 10a, 10b, 10c bestehen kann, die Kräfte senkrecht zur idealen Längsachse L auf das Rohr 2 ausüben können, um es entgegen der im Rohr enthaltenen Biegung zu biegen und so gerade zu richten. Die von den Drückelementen 10a, 10b, 10c ausgeübten Kräfte sind schematisch durch Pfeile angegeben. Wiederum ist die Biegung nur um eine Achse dargestellt; genauso kann das Rohr 2 auch um eine hierzu senkrechte Achse gebogen und dadurch auch in dieser Achse gerichtet werden.

Um der Tendenz des Rechteckrohres 2 entgegenzuwirken, dass sich die Rohrseiten 6 und 7 (s. Fig. 3) nach außen wölben, ist eine Bombierwalzeneinheit 5 vorgesehen.

Es handelt sich dabei gemäß Fig. 1 um eine Walzeinheit, die zwischen Walzeinheit 4 und Richteinheit 10 angeordnet ist. Gemäß Fig. 2 kann die Bombierwalzeneinheit 5 aber auch im Bereich der Richteinheit 10 angeordnet sein.

Die Bombierwalzeneinheit 5 hat zwei Bombierwalzen 8 und 9, die jeweils eine ballige, konvexe Form aufweisen. Beim Passieren der Bombierwalzeneinheit 5 werden die Rohrseiten 6 und 7 konkav eingewalzt. Dabei ist die Balligkeit der Bombierwalzen 8, 9 - empirisch oder durch Berechnungen - so gewählt, dass die von den Walzen 8, 9 in das Rohr 2 induzierte Konkavität so groß ist, dass sie sich mit der Auswölbung der Rohrseiten 6, 7 ausgleicht. Insgesamt ergibt sich damit eine genau gerade Kontur der Rohrseiten 6 und 7, wie dies erwünscht ist.

Damit der Richtprozess mittels der Richteinheit 10 nicht vom Bombierwalzprozess und den Kräften, die bei diesem wirken, beeinträchtigt wird, sind die Bombierwalzen 8, 9 in Bezug auf die Rohrlängsachse L "schwimmend" gelagert. Von diesen Walzen 8, 9 werden also keine Kräfte senkrecht auf die Längsachse L des Rohres 2 ausgeübt.

Zu diesem Zweck sind Mittel 11 zur Führung der Bombierwalzeneinheit 5 senkrecht zur Längsachse L des Rohres 2 vorgesehen. Bei diesen Mitteln handelt es sich um einen Sensor 14 zur Aufnahme der aktuellen (vertikalen) Auslenkung des Rohres 2 von der Ideallinie 24 (s. Fig. 1) sowie um eine Bewegungseinheit 12 zum vertikalen Bewegen der Bombierwalzen 8, 9. Sensor 14 und Bewegungseinheit 12 sind über eine Regelung 16 miteinander verbunden. Stellt der Sensor 14 eine Auslenkung des Rohres 2 von der Ideallinie 24 fest, veranlasst die Regelung, dass die Bombierwalzen 8, 9 relativ zu ihrem ortsfesten Bombier-Walzgerüst 18 vertikal bewegt werden, so dass von den Walzen 8, 9 keine zur Längsachse L senkrechten Kräfte auf das Rohr 2 übertragen werden. Der Richtprozess kann dadurch unverfälscht und somit effizient erfolgen.

Wie in Fig. 3 zu sehen ist, erfolgt die Bewegung der Bombierwalzen 8, 9 dabei in zwei Achsen: Es ist sowohl ein Sensor 14 zur Aufnahme der vertikalen Auslenkung des Rohres 2 als auch ein Sensor 15 zur Aufnahme der horizontalen Auslenkung vorgesehen. Die Regelung 16 steuert, ausgehend von den von den Sensoren 14 und 15 aufgenommenen Werten, zwei Bewegungseinheiten 12 und 13 an, so dass die Bombierwalzen 8, 9 sowohl bei vertikalen als auch bei horizontalen Auslenkungen nachgeführt werden.

Die von den Bombierwalzen 8, 9 auf das Rohr ausgeübte Kraft wird durch Einstellmittel 17 (s. Fig. 3) vorgegeben. Diese stellen die beiden Walzen 8 und 9 relativ zueinander radial an.

Grundsätzlich haben vor allem die längeren Rohrseiten bei einem Rechteckrohr die Tendenz, sich auszuwölben. Allerdings können auch die kürzeren Seiten des Rohrs von der Auswölbung betroffen sein.

Im Ausführungsbeispiel nach Fig. 4 ist daher zu sehen, dass ein bombierendes Walzen des Rechteckrohres auch an allen vier Seiten 6, 6', 7, 7' des Rohres 2 erfolgen kann.

Das Rohr 2 wird im dargestellten Falle von insgesamt vier Bombierwalzen 8, 9 und 8', 9' kontaktiert; alle Rohrseiten 6, 7 und 6', 7' werden dadurch konkav gewalzt. Schematisch ist wieder dargestellt, dass die Bombierwalzen 8, 9, 8', 9' relativ zum ortsfesten Bombier-Walzgerüst bzw. -Walzenständer 18 gemäß der aktuellen Rohrauslenkung nachgeführt werden.

### Bezugszeichenliste

- 1: Vorrichtung zur Herstellung eines Rohrs
- 2: Rohr
- 3: Rohrschweißeinheit
- 4: Walzeinheit
- 5: Bombierwalzeneinheit
- 6: Rohrseite
- 7: Rohrseite
- 6': Rohrseite
- 7': Rohrseite
- 8: Bombierwalze (Oberwalze)
- 9: Bombierwalze (Unterwalze)
- 8': Bombierwalze
- 9': Bombierwalze
- 10: Richteinheit
- 10a: Drückelement
- 10b: Drückelement
- 10c: Drückelement
- 11: Mittel zur Führung der Bombierwalzeneinheit 5
- 12: vertikale Bewegungseinheit
- 13: horizontale Bewegungseinheit
- 14: Vertikal-Sensor
- 15: Horizontal-Sensor
- 16: Regelung
- 17: Einstellmittel
- 18: Bombier-Walzgerüst
- 19: Metallband
- 20: Schweißgerät
- **21**: **Walzen**
- 22: Kalibrierwalze
- 23: Kalibrierwalze
- 22': Kalibrierwalze
- 23': Kalibrierwalze
- 24: Ideallinie
- R: Förderrichtung
- L: Längsrichtung des Rohres 2

## Patentansprüche

1. Vorrichtung (1) zur Herstellung eines im Querschnitt polygonförmigen, vorzugsweise rechteckigen, Rohres (2), die eine Rohrschweißeinheit (3) aufweist, in der aus einem flächigen Metallband das Rohr (2) geformt und dieses an der sich ergebenden Nahtstelle verschweißt wird, sowie eine sich der Rohrschweißeinheit (3) in Förderrichtung (R) des Rohres (2) anschließende Walzeinheit (4), die das Rohr (2) im wesentlichen in die gewünschte, im Querschnitt polygonförmige Kontur walzt, wobei der Walzeinheit (4) in Förderrichtung (R) des Rohres (2) eine Bombierwalzeneinheit (5) nachgeordnet ist, die für zumindest zwei sich gegenüberliegende Rohrseiten (6, 7) des Rohres (2) ballig konvexe Walzen (8, 9) aufweist,
**dadurch gekennzeichnet,**
**dass** die Bombierwalzeneinheit (5) Mittel (11) aufweist, die dazu geeignet sind, die Bombierwalzeinheit in einer Richtung quer zur Längsrichtung (L) des Rohres (2) so der Rohrauslenkung folgend zu führen, dass sie auf das Rohr (2) keine oder nur minimale Kräfte ausübt, die das Rohr quer zu seiner Längsachse ablenken könnten.

2. Vorrichtung nach Anspruch 1,
**dadurch gekennzeichnet,**
**dass** die Mittel (11) zur Führung der Bombierwalzeneinheit (5) mindestens eine die Bombierwalzeneinheit (5) quer zur Längsrichtung (L) des Rohres (2) bewegende Bewegungseinheit (12, 13) aufweisen.

3. Vorrichtung nach Anspruch 1 oder 2,
**dadurch gekennzeichnet,**
**dass** die Mittel (11) einen Regelkreis aufweisen, bestehend aus mindestens einem Sensor (14, 15), einer Regelung (16) und mindestens einer Bewegungseinheit (12, 13).

4. Vorrichtung nach Anspruch 2 oder 3,
**dadurch gekennzeichnet,**
**dass** die Bewegungseinheit (12, 13) ein elektrisches Betätigungselement ist.

5. Vorrichtung nach Anspruch 4,
**dadurch gekennzeichnet,**
**dass** die Bewegungseinheit (12, 13) einen Elektromotor und ein Getriebe aufweist.

6. Vorrichtung nach Anspruch 5,
**dadurch gekennzeichnet,**
**dass** das Getriebe eine Gewindespindel zur linearen Bewegung der Walzen (8, 9) aufweist.

7. Vorrichtung nach Anspruch 2 oder 3,
**dadurch gekennzeichnet,**
**dass** die Bewegungseinheit (12, 13) ein hydraulisches Betätigungselement ist.

8. Vorrichtung nach Anspruch 7,
**dadurch gekennzeichnet,**
**dass** das Betätigungselement ein Kolben-Zylinder-System ist.

9. Vorrichtung nach einem der Ansprüche 1 bis 8,
**dadurch gekennzeichnet,**
**dass** die Mittel (11) zur Führung der Bombierwalzeneinheit (5) die Walzen (8, 9) relativ zu einem ortsfesten Bombier-Walzgerüst bzw. -Walzenständer (18) bewegen.

## Claims

1. A device (1) for producing a tube (2) with a polygonal, preferably rectangular cross section, comprising a tube welding unit (3), in which the tube (2) is formed from a sheet metal strip and welded at the resulting seam, as well as a rolling unit (4) that is arranged downstream of the tube welding unit (3) referred to the transport direction (R) of the tube (2) and essentially rolls the tube (2) into the desired contour with a polygonal cross section, wherein a camber rolling unit (5) with convexly crowned rollers (8, 9) for at least two opposite sides (6, 7) of the tube (2) is arranged downstream of the rolling unit (4) referred to the transport direction (R) of the tube (2),
**characterized in**
**that** the camber rolling unit (5) contains means (11) for guiding the camber rolling unit in a direction transverse to the longitudinal direction (L) of the tube (2), namely such that it follows the tube excursion and the tube (2) is subjected, if at all, to only minimal forces that could deflect the tube transverse to its longitudinal axis.

2. The device according to Claim 1,
**characterized in**
**that** the means (11) for guiding the camber rolling unit (5) contain at least one drive unit (12, 13) for moving the camber rolling unit (5) transverse to the longitudinal direction (L) of the tube (2).

3. The device according to Claim 1 or 2,
**characterized in**
**that** the means (11) comprise a control circuit consisting of at least one sensor (14, 15), a control (16) and at least one drive unit (12, 13).

4. The device according to Claim 2 or 3,
**characterized in**
**that** the drive unit (12, 13) consists of an electric actuating element.

5. The device according to Claim 4,
**characterized in**
**that** the drive unit (12, 13) contains an electric motor and a gear.

6. The device according to Claim 5,
**characterized in**
**that** the gear contains a threaded spindle for linearly moving the rollers (8, 9).

7. The device according to Claim 2 or 3,
**characterized in**
**that** the drive unit (12, 13) consists of a hydraulic actuating element.

8. The device according to Claim 7,
**characterized in**
**that** the actuating element consists of a piston-cylinder system.

9. The device according to one of Claims 1-8,
**characterized in**
**that** the means (11) for guiding the camber rolling unit (5) move the rollers (8, 9) relative to a stationary roll stand or roll housing (18).

## Revendications

1. Dispositif (1) de fabrication d'un tube (2) de section transversale polygonale, de préférence rectangulaire, comportant une unité de soudage de tube (3), dans laquelle le tube (2) est formé à partir d'une bande métallique mince et soudé sur la zone de soudure résultante, ainsi qu'une unité de laminage (4) se raccordant sur l'unité de soudage de tube (3) dans le sens de transport (R) du tube (2) qui lamine sensiblement le tube (2) selon le contour souhaité, de section transversale polygonale, une unité à cylindres de bombage (5) comportant des cylindres (8, 9) convexes bombés, dans le sens de transport (R) du tube (2) pour au moins deux faces opposées du tube (6, 7) étant montée en aval de l'unité de laminage (4)
**caractérisé en ce que** l'unité à cylindres de bombage (5) comporte des moyens (11) qui sont adaptés pour guider l'unité à cylindres de bombage dans un sens transversal à la direction longitudinale (L) du tube (2) à la suite de l'élongation du tube, de façon à n'exercer sur le tube (2) aucune force ou que des forces minimales qui pourraient faire dévier le tube à la transversale de son axe longitudinal.

2. Dispositif selon la revendication 1, **caractérisé en ce que** les moyens (11) de guidage de l'unité à cylindres de bombage (5) comportent au moins une unité de déplacement (12, 13) déplaçant l'unité à cylindre de bombage (5) à la transversale de la direction longitudinale (L) du tube (2).

3. Dispositif selon la revendication 1 ou 2, **caractérisé en ce que** les moyens (11) comportent un circuit de réglage composé d'au moins un capteur (14, 15), d'une régulation (16) et d'au moins une unité de déplacement (12, 13).

4. Dispositif selon la revendication 1 ou 2, **caractérisé en ce que** l'unité de déplacement (12, 13) est un élément d'actionnement électrique.

5. Dispositif selon la revendication 4, **caractérisé en ce que** l'unité de déplacement (12, 13) comporte un moteur électrique et une transmission.

6. Dispositif selon la revendication 5, **caractérisé en ce que** la transmission comporte un arbre fileté pour le déplacement linéaire des cylindres (8, 9)

7. Dispositif selon la revendication 2 ou 3, caracténsé en ce que l'unité de déplacement (12, 13) est un élément d'actionnement hydraulique.

8. Dispositif selon la revendication 7, **caractérisé en ce que** l'élément d'actionnement est un système piston-cylindre.

9. Dispositif selon l'une quelconque des revendications 1 à 8, **caractérisé en ce que** les moyens (11) de guidage de l'unité de cylindres de bombage (5) déplacent les cylindres (8, 9) par rapport à un châssis fixe de cylindres de bombage, respectivement à un support de cylindres (19).
